# EUROPÄISCHE PATENTSCHRIFT

(11) **EP 2 265 785 B1**
(45) Veröffentlichungstag und Bekanntmachung des Hinweises auf die Patenterteilung: **18.07.2012**
(21) Anmeldenummer: 09721599.0
(22) Anmeldetag: 29.01.2009
(51) Int. Cl.: E05D 11/00, E05D 11/08, E05D 5/12

(54) **SCHARNIER FÜR EIN FENSTER ODER EINE TÜR**
HINGE FOR A WINDOW OR A DOOR
CHARNIÈRE POUR UNE FENÊTRE OU UNE PORTE

(30) Priorität: 19.03.2008 DE 202008003912 U
(43) Veröffentlichungstag der Anmeldung: 29.12.2010
(73) Patentinhaber: SIEGENIA-AUBI KG, 57234 Wilnsdorf (DE)
(72) Erfinder: KÖLSCH, Bertram, 57234 Wilnsdorf (DE); TÜRK, Achim, 57299 Burbach (DE)
(86) Internationale Anmeldenummer: PCT/EP2009/050984
(87) Internationale Veröffentlichungsnummer: WO 2009/115363

(56) Entgegenhaltungen:
- WO-A-2006/001569
- DE-A1- 19 514 867
- DE-A1- 19 521 539
- DE-U1- 29 605 809
- DE-U1-202006 008 400
- US-A- 2 724 144

## Beschreibung

Die Erfindung betrifft ein Scharnier für ein Fenster oder eine Tür nach dem Oberbegriff des Anspruchs 1.

Gattungsgemäße Scharniere dieser Art gehen aus der DE 29605809 U1 und der DE 202006008400 U1 hervor. Bei dem aus der DE 29605809 U1 bekannten Scharnier hat der Scharnierbolzen einen zylindrischen Querschnitt mit einer Abflachung und durchgreift zwei Lageraugen eines rahmenseitigen Lagerbocks. Die Lageraugen des Lagerbocks haben eine auf die Abflachung in dem Querschnitt des Lagerbolzens abgestimmte Öffnung, so dass der Lagerbolzen drehfest in den Lageraugen aufgenommen ist. Zwischen den Lageraugen durchgreift der Lagerbolzen eine aus Blech geformte im wesentlichen zylindrische Scharnierhülse, welche innenseitig mit einer gegenüber der Scharnierhülse festgelegten Kunststoffhülse versehen ist. Auch die Kunststoffhülse ist im Querschnitt an die Abflachung des Scharnierbolzens angepasst. Bei einer Schwenkbewegung der Scharnierhülse und damit der Kunststoffhülse wird der abgeflachte Innendurchmesser der Kunststoffhülse relativ zum Lagerbolzen verschwenkt, wobei der abgeflachte Bereich der Kunststoffhülse in den zylindrischen Teil des Lagerbolzens gelangt, was zu einer Bremsbewegung desselben führt.

Auch bei dem aus der DE 202006008400 U1 bekannten Scharnier besitzt der Scharnierbolzen eine Abflachung, durch die der Scharnierbolzen in dem Lagerbock drehfest aufgenommen wird.

Nachteilig bei dem bekannten Stand der Technik ist es, dass die Herstellung der Lagerbolzen vergleichsweise aufwendig ist. Die zylindrischen Lagerbolzen müssen mittels eines spanabhebenden Verfahrens mit der Abflachung versehen werden, was bei der hohen Stückzahl, die benötigt wird, von großem Nachteil ist. Es kann auch vorgesehen werden, dass ein entsprechend geformter Draht mittels eines spanabhebenden Verfahrens mit den Rillen versehen wird. Zudem ist das Einführen der Scharnierbolzen in den Lagerbock bei einer derartigen Formgebung kompliziert, insbesondere aufgrund der beengten Platzverhältnisse im Bereich der Bänder von Türen und Fenstern.

Aus der DE 19514867 C2 ist ein Scharnier bekannt, bei dem der Lagerbolzen einen Vierkantquerschnitt hat. Die Scharnierhülse weist dabei keine Hülse auf, mit der eine gegenseitige Lagerung zum Lagerbolzen erreicht wird.

Die Aufgabe der Erfindung besteht in der Abhilfe der genannten Nachteile des Standes der Technik.

Zur Lösung bei einem gattungsgemäßen Scharnier ist vorgesehen, dass der Lagerbolzen zumindest im Bereich der Scharnierhülse und dem Lagerbock zugeordneten Längenabschnitten einen polygonförmigen als Gleichdick ausgebildeten Querschnitt hat. Dadurch kann der Lagerbolzen aus einem polygonförmigen Draht durch Ablängen und ggf. Anbringen von Abdrehungen und/oder Stauchungen hergestellt werden. Eine spanabhebende Bearbeitung des Schaftes ist nicht notwendig. Bedingt durch die Querschnittsform kann der Lagerbolzen durch einen Rollvorgang hergestellt werden, indem ein Draht mit durchgängigem Gleichdick-Querschnitt zwischen zwei Platten konstanten Abstandes gerollt wird. Ein Gleichdick ist eine Kurve konstanter Breite, deren geschlossene Linie in jeder Lage innerhalb eines geeigneten Quadrates stets alle vier Seiten berührt. Dabei sind die Längskanten abgerundet und die Seitenkanten des Querschnitts - im Gegensatz beispielsweise zu einem gleichseitigen Dreieck - bauchig. Zudem stellt diese Form gegenüber einem zylindrischen Querschnitt eine enorme Materialeinsparung und damit Kostenreduzierung dar. Das Gleichdick ist als dreiseitiges Gleichdick ausgebildet.

Es ist dabei auch vorgesehen, dass die Hülse einen auf den Querschnitt des Lagerbolzens abgestimmten Innenquerschnitt besitzt, so dass die drehfest in der Scharnierhülse einsitzende Hülse eine Drehhemmung bewirkt.

Diese Ausgestaltung bewirkt eine besonders einfache Herstellung, bei der der Lagerbolzen innerhalb eines Öffnungswinkels des Scharniers von 90° eine Bremsstellung aufweist. Zudem kann der Lagerbolzen in drei Stellungen in den Lagerbock eingeführt werden, was die Handhabung erleichtert.

Es ist ferner vorgesehen, dass der Lagerbolzen endseitig mit einem konischen Abschnitt versehen ist und der Abschnitt eine Querschnittsform entsprechend der Querschnittsform des Schaftes mit einer dagegen geringeren Abmessung hat. Der Schaft ist der Bereich des Lagerbolzens, der der Scharnierhülse und dem Lagerbock zugeordnet ist. Dadurch wird bei der Montage des Lagerbolzens neben einer Zentrierung des Lagerbolzens an sich auch eine Ausrichtung der Längsseitenkanten bezogen auf den Innenquerschnitt der Hülse erreicht.

Wenn der Lagerbolzen einen verdickten Kopf aufweist, dessen Querschnittsform dem des Schaftes entspricht und dessen Querschnittsausrichtung mit der Querschnittsausrichtung des Schaftes übereinstimmt, kann durch Ausrichten des über die Lageraugen des Lagerbocks vorstehenden Kopfs des Lagerbolzens auch eine Ausrichtung des in der Scharnierhülse einsitzenden Längenabschnitts erreicht werden, so dass eine entsprechend geformte Aufnahme eines Ausricht- und Einführwerkzeugs an dem Rahmen oder Flügel relativ ausgerichtet werden kann.

Schließlich ist noch vorgesehen, dass die Querschnittsausrichtung des Lagerbolzens bezogen auf eine senkrecht zum Rahmen verlaufende Normale symmetrisch ist. Dadurch wird erreicht, dass der Lagerbolzen eine definierte und leicht erkennbare Ausrichtlage einnimmt, wenn die Montage erfolgt.

Wenn der Lagerbolzen endseitig den Lageraugen des Lagerbocks zugeordnete Eindrehungen bzw. Nuten mit zylindrischem Querschnitt aufweist, in die Rastfedern der Lageraugen zur axialen Lagefixierung eingreifen, so ist dies zur Sicherung der Scharnierverbindung zweckmäßig. Die Eindrehungen lassen sich durch einen Drehvorgang herstellen. Vereinfacht ist aber eine Herstellung durch ein Walzen, bei dem der Lagerbolzen zwischen zwei parallelen Platten abrollt, so dass unter Beibehaltung des polygonen Querschnitts in diesem Bereich die Eindrehungen über den gesamten Umfang mit einem geringen Fertigungsaufwand erzeugt werden können.

Weitere vorteilhafte Ausgestaltungen ergeben sich aus den Zeichnungen. Es zeigt:
- Fig. 1: einen Lagerbolzen in einer räumlichen Darstellung,
- Fig. 2: den Lagerbolzen aus Fig. 1 in einer zweidimensionalen Darstellung,
- Fig. 3: einen Schnitt entlang der Linie C-C in Fig. 2,
- Fig. 4: einen Schnitt entlang der Linie B-B in Fig. 2,
- Fig. 5: einen Schnitt entlang der Linie A-A in Fig. 2,
- Fig. 6: einen Lagerbock in einer räumlichen Darstellung,
- Fig. 7: einen Lagerbock in einem Längsschnitt,
- Fig. 8: einen Querschnitt des Lagerbocks entlang der Linie D-D in der Fig. 7 und
- Fig. 9: einen Schnitt durch ein zusammengesetztes Scharnier.

Der Lagerbolzen 1 eines Scharniers für ein Fenster oder eine Tür ist ausweislich der Fig. 1 als länglicher Stift mit einem gegenüber einem Schaft 2 verdickten Kopf 3 ausgebildet. Der Schaft 2 weist Nuten 4, 5 sowie eine endseitige Verjüngung 6 auf, wobei die Nut 5 im Bereich der Verjüngung 6 liegt.

In Verbindung mit der Fig. 2 ist erkennbar, dass die Nut 4 gegenüber der Nut 5 verbreitert ausgeführt ist und dass die im Abstand 7 von dem Kopf 3 beabstandete Nutwand einen rechtwinkligen Verlauf zum Schaft 2 hat, während die in Richtung des Endes 8 gelegene Nutwand 9 einen flacheren Winkel einnimmt. Die Nut 5 ist durch zwei in flachen Winkeln verlaufende Nutwände 10, 11 nahezu als Mulde ausgebildet. Der Abstand der Nut 5 von dem Kopf 3 ist mit 12 bezeichnet, während die Verjüngung 6 in einem Abstand 13 beginnt.

Anhand der Fig. 3, 4 und 5 ist in Verbindung mit der Fig. 2 erkennbar, dass der Lagerbolzen eine von einer in der Fig. 3 strichpunktiert angedeutete Kreisform 14 abweichende Querschnittsform 15 aufweist.

Der Schaft 2 hat auf seiner gesamten Länge einen polygonförmigen Mehrkantquerschnitt, bei dem die Längskanten 16 abgerundet sind.

Erfingsgsmäß hat - 1 entsprechend der Darstellung nach Fig. 3 bis 5 - der Lagerbolzen 1 einen als dreiseitiges Gleichdick ausgebildeten Querschnitt 15. Dadurch kann der Lagerbolzen 1 durch einen Rollvorgang hergestellt werden, indem ein den Querschnitt des Gleichdicks aufweisender Draht zwischen zwei parallele Platten gerollt wird. Ein Gleichdick ist eine Kurve konstanter Breite, deren geschlossene Linie in jeder Lage innerhalb eines geeigneten Quadrates stets alle vier Seiten berührt, so dass ein Gleichdick zwischen den Platten wie ein zylindrischer Körper rollt.

Die Längskanten des Querschnitts sind abgerundet und die Seitenkanten des Querschnitts - im Gegensatz zu einem gleichseitigen Dreieck - bauchig. Zudem stellt diese Form gegenüber einem zylindrischen Querschnitt eine enorme Materialeinsparung und damit Kostenreduzierung dar.

Eine bevorzugte Auslegung des Gleichdicks sieht dabei ein Verhältnis der Maße 17, 18 von 1,0566 vor. Die Maße 17, 18 beschreiben den Durchmesser des kleineren, im Gleichdick aufgenommenen Kreisbogens 18' und die größte Erstreckung des Gleichdicks. Das Verhältnis der Radien 19, 20 liegt vorzugsweise bei 2,5.

In Verbindung mit den Fig. 4 und 5 wird deutlich, dass die Querschnittsform über den gesamten Schaft 2 gleich ist und auch in der Nut 5 (Fig. 5) ein Gleichdick bildet. Auch der Kopf 3 kann die Querschnittsform eines Gleichdicks haben, wobei dessen Querschnittsausrichtung mit der Querschnittsausrichtung des Schaftes 3 übereinstimmt. Hier ist jedoch eine abgeflachte Form vorgesehen, mit der erreicht wird, dass der Kopf in dem Lagerbock 22 drehfest fixiert ist. Dadurch kann durch Ausrichten des über die Lageraugen des Lagerbocks 1 vorstehenden Kopfs 3 auch eine Ausrichtung des in der Scharnierhülse einsitzenden Längenabschnitts bzw. Schaftes 2 erreicht werden, so dass eine entsprechend geformte Aufnahme eines Ausricht- und Einführwerkzeugs für den Lagerbolzen 1 an dem Rahmen oder Flügel relativ ausgerichtet werden kann, wie nachstehend noch beschrieben wird.

Die Proportionen des Kopfes 3, des Schaftes 2 und der Nuten 4, 5 sind bezogen auf die Radien 19, 20 jeweils gleich, so dass der Lagerbolzen 1 entsprechend der vorgenannten Herstellungsweise mit den Nuten 4, 5 durch Rollen versehen werden kann.

In der Fig. 6, 7 und 8 ist der Lagerbock 22 erkennbar, der im Ausführungsbeispiel zwei Lageraugen 23, 24 aufweist, die durch einen Steg 25 verbunden sind. Der Lagerbock 22 ist zu einer Mittelachse 26 symmetrisch ausgebildet, so dass dieser sowohl für nach rechts als auch links öffnenbare Flügel verwendbar ist. In dem Steg 25 sind Durchbrüche 27 zur Aufnahme von Befestigungsschrauben vorgesehen.

Die Lageraugen 23, 24 weisen Bohrungen 28, 29 auf, die in ihrer Form an den Querschnitt des Lagerbolzens 1 angepasst sind, so dass dieser unverdrehbar in den Lageraugen 23, 24 aufgenommen ist. Die Lageraugen 23, 24 sind jeweils endseitig mit Kragen 30 versehen, die durch eine Materialreduzierung der zwischen den Abschnitten gelegenen Bereiche entstehen. Die Reduzierung der Wandstärken führt dabei nicht zu einer Reduzierung der Tragfähigkeit, da sich der Lagerbolzen 1 unter Belastung verformt und sich an den Endbereichen der Lageraugen 23, 24 abstützt, so dass diese mehr belastet werden als der zwischen diesen liegende Abschnitt.

Die Bohrungen 28, 29 sind zweifach abgesetzt ausgeführt und weisen dementsprechend zwei Stufen 31, 32 auf. Die äußere Stufe 31 ist auf die Abmessungen und Form des Kopfes 3 des Lagerbolzens 1 abgestimmt, so dass dieser in dem Lagerauge 23 drehfest aufgenommen werden kann. Dazu ist die Stufe mit einer seitlichen Abflachung 31' versehen, an der sich der Kopf 3 anlegt. Die Stufe 32 ist auf die Kante 33 (Fig. 2) des Lagerbolzens 1 derart abgestimmt, dass diese Kante 33 auf Höhe der Stufe 32 des Lagerauges 23 liegt, wenn der Kopf 3 des Lagerbolzens 1 an der Stufe 31 des Lagerauges 24 anliegt. Zudem ist die Lage der Verjüngung 6 auf den Abstand der Lageraugen so abgestimmt, dass diese in der vorstehend beschriebenen Montagelage in das Lagerauge 23 eintaucht, nicht aber der dagegen vergrößerte Schaft 2. Durch die Verjüngung 6 ist der Lagerbolzen 1 gegenüber der Bohrung 28 oder 29 mit einem geringen Spiel versehen. Bei einer Belastung, die zu einem Verformen des Lagerbolzens 1 führt, gelangt daher die Kante 33 des Lagerbolzens 1 an die Stufe 32 und hintergreift diese, wodurch eine zusätzliche axiale Fixierung des Lagerbolzens 1 in dem Lagerbock 22 erreicht wird.

Es ist insbesondere aus der Fig. 8 erkennbar, dass die Querschnittsausrichtung des Lagerbolzens 1 bezogen auf eine senkrecht zum Lagerbock 22 bzw. dem hier nicht dargestellten Rahmen verlaufende Normale 34 symmetrisch ist. Dadurch wird erreicht, dass der Lagerbolzen 1 eine definierte und leicht erkennbare Ausrichtlage bezüglich des Lagerbocks 22 einnimmt, wenn die Montage erfolgt. Zur Montage des Lagerbolzens 1 kann zudem ein Einführwerkzeug vorgesehen sein, welches im Wesentlichen die Ausrichtung des Lagerbolzens 1 relativ zu einer Bezugkante 34, die vorzugsweise mit der Rahmensichtfläche übereinstimmt, übernimmt. Dazu greift der Kopf 3 des Lagerbolzens 1 beispielsweise in eine entsprechend der Form des Kopfes 3 ausgeformte und bemessene Öffnung des Einführwerkzeugs. Durch Anlage einer Begrenzungskante des Einführwerkzeuges an der Bezugskante 34 wird das Einführwerkzeug so ausgerichtet, dass der Lagerbolzen 1 bezogen auf die Bohrung 28, 29 relativ zum Lagerbock 22 ausgerichtet ist und - bedingt durch die an dem Ende 8 des Lagerbolzens 1 angebrachte Fase - einführbar ist. Die Fase an dem Lagerbolzen 1 wird durch einen konischen Abschnitt gebildet und der konische Abschnitt hat eine Querschnittsform entsprechend der Querschnittsform des Schaftes 2 mit einer dagegen geringeren Abmessung.

Die vorbeschriebene Ausgestaltung des Lagerbocks 1 als dreiseitiges Gleichdick bewirkt neben der besonders einfachen Herstellung, dass das Scharnier innerhalb eines Öffnungswinkels von 90° eine Bremsstellung aufweist. Anhand der Fig. 9 ist erkennbar, dass in der Scharnierhülse 36 drehfest eine Hülse 37 aus elastischem Material eingesetzt ist. Diese ist relativ zu der Scharnierhülse 36 durch einen längsverlaufenden Ansatz 38 drehfest in der Scharnierhülse aufgenommen und weist eine Bohrung auf, die in Form und Abmessung auf den Lagerbolzen 1 abgestimmt ist. Bei einer Schwenkbewegung der Scharnierhülse 36 wird die Hülse 37 relativ zu dem drehfest in dem Lagerbock 22 aufgenommenen Lagerbolzen 1 verschwenkt, so dass die vorspringenden Abschnitte des Gleichdicks des Lagerbolzens 1 in einen enger bemessenen Abschnitt der Hülse 37 gelangen. Dabei wird die Drehbewegung unter elastischer Verformung der Hülse 37 gehemmt. Ausgehend davon, dass die Radien 19 größer sind als die Radien 20 und dass die Radien 19 näher an der Mittelachse 39 (Fig. 3) des Gleichdicks liegen als die Radien 20, ergibt sich, dass bei einer Schwenkbewegung von 180° die kleiner bemessenen Radien des Gleichdicks von Hülse 37 und Lagerbolzen 1 wieder ineinandergreifen würden und bei einer 60°-Schwenkbewegung eine maximale Bremswirkung eintritt. Somit ergibt sich ein maximales Bremsmoment durch das Scharnier bei ca. 60°.

Ein weiterer Vorteil der geschilderten Ausgestaltung besteht darin, dass der Lagerbolzen 1 in drei Stellungen in den Lagerbock eingeführt werden kann, was die Handhabung erleichtert. Die Ausgestaltung bewirkt daneben eine vereinfachte Herstellung eines nichtzylindrischen und relativ zu dem Lagerbock drehfest anbringbaren Lagerbolzens.

Abschließend soll noch ergänzt werden, dass die endseitig am Lagerbolzen 1 angebrachten und den Lageraugen 23, 24 des Lagerbocks 22 zugeordnete Nuten 4,5 - mit hier nicht dargestellten - Rastfedern zur axialen Lagefixierung zusammenwirken. Die Rastfedern sitzen dazu in Ausnehmungen an der Rückseite der Lageraugen 23,24.

### Bezugszeichenliste:

- 1: Lagerbolzen
- 2: Schaft
- 3: Kopf
- 4: Nut
- 5: Nut
- 6: Verjüngung
- 7: Abstand
- 8: Ende
- 9: Nutwand
- 10: Nutwand
- 11: Nutwand
- 12: Abstand
- 13: Abstand
- 14: Kreisform
- 15: Querschnittsform
- 16: Längskanten
- 17: Maß
- 18: Maß
- 19: Radius
- 20: Radius
- 21: Lagerbock
- 22: Lagerbock
- 23: Lagerauge
- 24: Lagerauge
- 25: Steg
- 26: Mittelachse
- 27: Durchbruch
- 28: Bohrung
- 29: Bohrung
- 30: Kragen
- 31: Stufe
- 32: Stufe
- 33: Kante
- 34: Normale
- 35: Bezugskante
- 36: Scharnierhülse
- 37: Hülse
- 38: Ansatz
- 39: Mittelachse

## Patentansprüche

1. Scharnier mit einem Lagerbock (22), einer scharnierchülse (36) und einem Lagerbolzen (1) für ein Fenster oder eine Tür, bei dem am Rahmen der Lagerbock (22) und an dem Flügel der Scharnierhülse (36) angebracht ist, wobei Lagerbock (22) und Scharnierhülse (36) durch den Lagerbolzen (1) schwenkbar miteinander verbunden sind, wobei der Lagerbolzen (1) in zumindest einem Lagerauge (23, 24) des Lagerbocks (22) drehfest aufgenommen ist, wobei der schaft (2) des Lagerbolzens (1) eine von einer Kreisform abweichende Querschnittsform aufweiset und in der Scharnierhülse (36) drehfest eine Hülse (37) aus elastischem Material eingesetzt ist, **dadurch gekennzeichnet dass** der schaft (2) des Lagerbolzens (1) zumindest im Bereich des der Scharnierhülse (36) und dem Lagerbock (22) zugeordneten Längenabschnitten einen polygonförmigen, als Gleichdick mit drei Seitenkanten ausgebildeten Querschnitt hat.

2. Scharnier nach Anspruch 1,
**dadurch gekennzeichnet,**
**dass** die Hülse (37) einen auf den Querschnitt des Lagerbolzens (1) abgestimmten Innenquerschnitt besitzt.

3. Scharnier nach Anspruch 1 oder 2,
**dadurch gekennzeichnet,**
**dass** der Lagerbolzen (1) endseitig (8) mit einem konischen Abschnitt versehen ist und der Abschnitt eine Querschnittsform entsprechend der Querschnittsform des Schaftes (2) im bereich der scharnierhüse (36) und des Lagerboctes (22) mit einer dagegen geringeren Abmessung hat.

4. Scharnier nach Anspruch 1,
**dadurch gekennzeichnet,**
**dass** der Lagerbolzen (1) einen verdickten Kopf (3) aufweist, dessen Querschnittsform der des Schaftes (2) im bereich der scharnierhüse (36) und des Lagerboctes (22) entspricht und dessen Querschnittsausrichtung mit der Querschnittsausrichtung des Schaftes (2) übereinstimmt.

5. Scharnier nach Anspruch 1 oder 4,
**dadurch gekennzeichnet,**
**dass** die Querschnittsausrichtung des Schaftes (2) des Lagerbolzens (1) bezogen auf eine senkrecht zum Rahmen verlaufende Normale (34) symmetrisch ist.

6. Scharnier nach Anspruch 1,
**dadurch gekennzeichnet,**
**dass** der Lagerbolzen (1) endseitig den Lageraugen (23, 24) des Lagerbocks (1) zugeordnete Nuten (4, 5) aufweist, in die Rastfedern der Lageraugen (23, 24) zur axialen Lagefixierung eingreifen, wobei der Lagerbolzen (1) im Bereich der Nuten (4, 5) eine Querschnittsform entsprechend dem Schaft (2) besitzt.

7. Scharnier nach Anspruch 4,
**dadurch gekennzeichnet,**
**dass** eine äußere Stufe (31) von in den Lageraugen (23, 24) angebrachten Bohrungen (28, 29) zur drehfesten Aufnahme Lagerbobzens (1) auf die Abmessungen und Form des Kopfes (3) des Lagerbolzens (1) abgestimmt ist, so dass dieser in dem Lagerauge (23) drehfest aufgenommen ist.

## Claims

1. A hinge having a bearing block (22), a hinge sleeve (36) and a bearing pin (1) for a window or a door in which the bearing block (22) is attached to the frame and the hinge sleeve (36) is attached to the wing, with the bearing (22) and the hinge sleeve (36) being swivelably connected together by the bearing pin (1), the bearing pin (1) being held rotationally in at least one bearing boss (23, 24) of the bearing block (22), the shank (2) of the bearing pin (1) exhibiting a cross-sectional shape that differs from a circular shape and a sleeve (37) made of elastic material being inserted in a rotationally fixed manner in the hinge sleeve (36), wherein the shank (2) of the bearing pin (1) - at least in the region of the length section associated with the hinge sleeve (36) and the bearing block (22) - has a polygonal cross-section configured as an orbiform curve having three side edges.

2. A hinge according to claim 1 wherein the sleeve (37) has an inside cross-section matched to the cross-section of the bearing pin (1).

3. A hinge according to claim 1 or 2 wherein the bearing pin (1) is provided at its end (8) with a tapered section and the section has a cross-sectional form corresponding to the cross-sectional form of the shank (2) in the region of the hinge sleeve (36) and bearing block (22) but with a lesser dimension.

4. A hinge according to claim 1 wherein the bearing pin (1) exhibits a thickened head (3) whose cross-sectional form corresponds to that of the shank (2) in the region of the hinge sleeve (36) and of the bearing block (22) and whose cross-sectional direction coincides with the cross-sectional direction of the shank (2).

5. A hinge according to claim 1 or 4, wherein the cross-sectional direction of the shank (2) of the bearing pin (1) is symmetrical relative to a normal (34) running perpendicular to the frame.

6. A hinge according to claim 1 wherein the bearing pin (1) exhibits at its ends grooves (4, 5) which are associated with the bearing bosses (23, 24) of the bearing block (1) and into which engage detent springs of the bearing bosses (23, 24) for axial position fixing, the bearing pin (1) having in the region of the grooves (4, 5) a cross-sectional form the same as the shank (2).

7. A hinge according to claim 4 wherein an outer step (31) of holes (28, 29) provided in the bearing bosses (23, 24) for the rotationally fixed holding of the bearing pin (7) is matched to the dimensions and shape of the head (3) of the bearing pin (1) so that the latter is held rotationally fixed in the bearing boss (23).

## Revendications

1. Charnière pour une fenêtre ou une porte, qui est dotée d'un support (22), d'une douille de charnière (36) et d'un axe de support (1), et dans laquelle le support (22) est monté sur le dormant et la douille de charnière (36) est montée sur le battant, le support (22) et la douille de charnière (36) étant reliés ensemble, de manière pivotante, au moyen de l'axe de support (1), sachant que l'axe de support (1) est logé, solidaire en rotation, dans l'oeillet (23, 24) du support (22), la tige (2) de l'axe de support (1) étant dotée d'une section transversale, qui diverge de la forme d'un cercle, et une douille (37) en matière élastique étant insérée, solidaire en rotation, dans la douille de charnière (36), **caractérisée en ce que** la tige (2) de l'axe de support (1) est dotée, tout au moins dans la région des sections longitudinales, associées à la douille de charnière (36) et au support (22), d'une section transversale polygonale, à trois bords latéraux, d'épaisseur uniforme.

2. Charnière selon la revendication 1, **caractérisée en ce que** la douille (37) est dotée d'une section transversale intérieure, qui est adaptée à la section transversale de l'axe de support (1).

3. Charnière selon revendication 1 ou 2, **caractérisée en ce que** l'axe de support (1) est pourvu, à l'extrémité, (8), d'une partie conique et que la partie est dotée d'une section transversale, dont la forme correspond à la forme de la section transversale de la tige (2), dans la région de la douille de charnière (36) et du support (22), avec une dimension, par contre, plus faible.

4. Charnière selon la revendication 1, **caractérisée en ce que** l'axe de support (1) est doté d'une tête épaissie (3), dont la section transversale présente une forme, qui correspond à la forme de la section transversale de la tige (2) dans la région de la douille de charnière (36) et du support (22), et dont l'orientation de section transversale est en accord avec l'orientation de la section transversale de la tige (2).

5. Charnière selon revendication 1 ou 4, **caractérisée en ce que** l'orientation de la section transversale de la tige (2) de l'axe de support (1) est symétrique par rapport à une normale (34), qui s'étend perpendiculairement par rapport au dormant.

6. Charnière selon la revendication 1, **caractérisée en ce que** l'axe de support (1) est doté, à l'extrémité, de rainures (4, 5), associées aux oeillets (23, 24) de l'axe de support (1), dans lesquelles, pour le positionnement axial, s'engagent des ressorts à cran d'arrêt desdits oeillets (23, 24), sachant que l'axe de support (1) est doté, dans la région des rainures (4, 5), d'une section transversale, dont la forme correspond à la tige (2).

7. Charnière selon la revendication 4, **caractérisée en ce qu'**un gradin (31) extérieur d'alésage (28, 29), pratiqués dans les oeillets (23, 24) pour la réception solidaire en rotation de l'axe de support (1), est adapté aux dimensions et à la forme de la tête (3) de l'axe de support (1), de sorte que celui-ci soit logé, solidaire en rotation, dans l'oeillet (23).
